# FASCICULE DE BREVET EUROPEEN

(11) **EP 1 005 279 B1**
(45) Date de publication et mention de la délivrance du brevet: **12.03.2003**
(21) Numéro de dépôt: 99957004.7
(22) Date de dépôt: 18.06.1999
(51) Int. Cl.: A44C 11/00

(54) **CHAINE ORNEMENTALE COMPOSEE D'ELEMENTS SUCCESSIFS AYANT CHACUN UNE FORME GENERALE SPHERIQUE**
SCHMUCKKETTE BESTEHEND AUS KUGELFÖRMIGEN AUFEINANDER FOLGENDEN ELEMENTE
ORNAMENTAL CHAIN CONSISTING OF SUCCESSIVE ELEMENTS EACH HAVING A GENERAL SPHERICAL SHAPE

(30) Priorité: 19.06.1998 FR 9807765
(43) Date de publication de la demande: 07.06.2000
(73) Titulaire: CARTIER INTERNATIONAL B.V., Amsterdam-C (NL)
(72) Inventeur: GOMEZ, Luis, F-95230 Soisy sous Montmorency (FR)
(74) Mandataire: Leszczynski, André
(86) Numéro de dépôt international: FR9901473
(87) Numéro de publication internationale: WO99065355

(56) Documents cités:
- DE-U- 29 715 033
- FR-A- 1 237 084
- GB-A- 257 929
- GB-A- 750 737
- US-A- 3 385 050
- US-A- 4 237 702

## Description

La présente invention concerne une chaîne ornementale composée d'éléments successifs ayant chacun une forme générale sphérique par exemple.

Il est connu de réaliser une chaîne dite à boules au moyen d'un procédé consistant à repousser à intervalles réguliers la matière d'un fil métallique pour former des zones élargies présentant un rétrécissement de section à mi-longueur, de les envelopper chacune par une feuille de métal conformée en boule puis de casser ensuite le fil au niveau du rétrécissement de chaque zone élargie à l'intérieur des boules.

Ce procédé n'est pas particulièrement bien adapté à la réalisation d'une chaîne ornementale, notamment car les boules ainsi réalisées ne se prêtent pas aisément au sertissage de pierres précieuses.

On connaît par le brevet français FR-1 237 084 un collier de perles dont chaque perle comporte une pièce rapportée, élastiquement déformable, présentant un rebord destiné à retenir la tête d'un organe de liaison relié à une perle adjacente. Cette pièce rapportée se présente sous la forme d'un manchon fendu longitudinalement. Lors de la mise en place de la tête de l'organe de liaison, le manchon peut se déformer élastiquement. Un tel collier de perles n'offre pas entière satisfaction. En particulier, la pièce rapportée peut s'avérer difficile à réaliser dans certains cas du fait que le rebord tend à s'opposer à sa déformation élastique. Il existe de plus un risque de détachement des perles en cas de forte traction exercée accidentellement sur le collier.

La présente invention a pour objet une chaîne ornementale dans laquelle l'un au moins des éléments successifs qui la composent comporte un corps creux à l'intérieur duquel est fixé un insert conformé pour retenir un organe de liaison relié à un élément adjacent de la chaîne, cet insert étant constitué par au moins un manchon.

De façon caractéristique, le manchon comporte une fente suffisamment large pour permettre le passage du corps de l'organe de liaison.

Grâce à l'invention, chaque élément de la chaîne tel que défini ci-dessus n'est pas en prise directement avec l'organe de liaison.

C'est l'insert fixé à l'intérieur du corps creux qui sert à retenir l'organe de liaison.

Cela élargit le choix des matériaux pouvant être utilisés pour réaliser le corps creux.

L'invention autorise également une grande diversité de formes de réalisation de ce corps creux.

Le sertissage d'une pierre précieuse sur l'élément est en outre facilité puisque le corps creux peut être conformé pour recevoir une pièce de support spécifique.

Dans une réalisation particulière, le corps creux est sphérique et il est avantageusement réalisé par décolletage. ce qui permet d'obtenir un aspect de surface particulièrement esthétique.

Toujours dans une réalisation particulière, l'insert est fixé dans un perçage traversant le corps creux.

L'insert peut être retenu par ajustement serré à l'intérieur du corps creux.

L'insert peut ne présenter aucune élasticité sensible vers l'extérieur.

Lorsque l'on désire monter une pierre précieuse sur l'élément, le corps creux comporte de préférence un perçage borgne d'axe perpendiculaire à celui de l'insert pour recevoir une pièce de support de cette pierre.

Un autre objet de l'invention est d'utiliser la pièce de support précitée pour améliorer le maintien d'un insert servant à retenir un organe de liaison dans le corps creux d'un élément de la chaîne.

Dans une réalisation particulière, cette pièce de support présente une fourchette conformée pour s'engager à cheval sur l'insert, lequel présente avantageusement un rétrécissement de sa section extérieure. Cette pièce de support peut ainsi participer au maintien de l'insert dans le corps creux de l'élément.

Dans une réalisation particulière, l'insert et l'organe de liaison sont conformés de telle sorte que ce dernier est retenu dans l'insert avec une possibilité de rotation autour de l'axe de l'insert. De préférence, l'insert et l'organe de liaison sont conformés de telle sorte que ce dernier est retenu dans l'insert avec une possibilité de déplacement selon l'axe de l'insert. Avantageusement, l'organe de liaison comporte une tête élargie à son extrémité retenue dans l'insert et ce dernier présente un rétrécissement de sa section intérieure. De préférence, l'insert est constitué par deux manchons fendus longitudinalement et présentant chacun un rétrécissement de sa section intérieure. Ces manchons sont avantageusement conformés pour s'emboîter l'un dans l'autre. L'organe de liaison peut être constitué par un pion à deux têtes, dont la longueur est comprise entre 2 et 20 mm par exemple.

Dans une autre réalisation particulière, l'organe de liaison est monté dans l'insert avec une possibilité de pivotement selon un axe d'articulation perpendiculaire à l'axe de l'insert. Avantageusement, l'organe de liaison présente un corps de section transversale rectangulaire, de grands côtés perpendiculaires à l'axe d'articulation précité et pourvu de deux perçages à ses extrémités, chacun pour le passage d'une cheville. De préférence, chaque cheville est engagée par ses extrémités dans des perçages réalisés sur l'insert. lequel peut être monobloc.

Avantageusement. l'insert présente à ses extrémités axiales des surfaces, sphériques par exemple, se situant dans le prolongement de la surface extérieure du corps creux, ce qui est intéressant du point de vue esthétique.

D'autres caractéristiques et avantages de la présente invention ressortiront à la lecture de la description détaillée qui va suivre, d'exemples de réalisation non limitatifs de l'invention, et à l'examen du dessin annexé, sur lequel :
- la figure 1 est une coupe d'une chaîne ornementale selon l'invention, représentant deux éléments consécutifs,
- la figure 2 représente isolément le corps creux de l'un des éléments de la figure 1,
- les figures 3 et 4 sont des coupes représentant isolément les deux manchons constituant l'insert fixé dans le corps creux d'un élément de la figure 1,
- les figures 5 et 6 illustrent la mise en place d'un premier organe de liaison dans l'un des manchons et les figures 7 et 8 celle d'un deuxième organe de liaison dans l'autre manchon,
- les figures 9 et 10 illustrent le montage des deux manchons à l'intérieur du corps creux de l'élément,
- la figure 11 représente isolément une pièce de support pour pierre précieuse.
- la figure 12 représente cette pièce de support en place à l'intérieur du corps creux,
- la figure 13 représente un élément d'extrémité assemblé au reste de la chaîne,
- la figure 14 est une vue schématique de dessus d'un élément conforme à un troisième exemple de mise en oeuvre de l'invention,
- la figure 15 est une vue schématique en coupe selon le trait de coupe XV-XV de la figure 14.
- la figure 16 est une vue de face selon la flèche XVI de la figure 14,
- la figure 17 est une vue de côté selon la flèche XVII de la figure 16,
- la figure 18 représente isolément, en perspective. l'insert de l'élément représenté sur les figures 14 à 17,
- la figure 19 est une vue schématique, en perspective, représentant deux éléments assemblés, et
- la figure 20 est une vue analogue à la figure 19, les corps creux des éléments étant enlevés pour laisser apparaître les inserts et les organes de liaison.

La chaîne ornementale 1 dont on n'a représenté que deux éléments 2 successifs identiques sur la figure 1 entre dans la fabrication d'un bracelet ou d'un collier par exemple.

Chaque élément 2 comporte un corps creux métallique 3 réalisé par décolletage, présentant une surface extérieure sphérique 4.

Ce corps creux 3 est traversé par un perçage 5 d'axe X confondu avec un diamètre et comporte un perçage borgne 6 de diamètre supérieur à celui du perçage 5. d'axe Y perpendiculaire à l'axe X et débouchant sur le perçage 5.

Chaque élément 2 loge un insert 7 constitué par l'assemblage d'un manchon femelle 8 et d'un manchon mâle 9, représentés isolément sur les figures 3 et 4.

Ces manchons 8 et 9 présentent à une extrémité axiale des surfaces sphériques respectivement référencées 10 et 11, lesquelles se situent une fois l'insert 7 en place à l'in-térieur du corps creux 3 dans le prolongement de la surface sphérique 4 de ce dernier, comme on peut le voir sur la figure 1.

Le manchon femelle 8 présente une surface extérieure symétrique de révolution autour de l'axe X, pourvue d'un épaulement 12 qui délimite du côté de l'extrémité 10 une surface 13 cylindrique de révolution dont le diamètre correspond sensiblement à celui du perçage 5 du corps creux 3 et du côté de l'extrémité 14 opposée une surface 15 également cylindrique de révolution dont le diamètre est inférieur à celui de la surface 13.

Le manchon mâle 9 présente une surface extérieure symétrique de révolution, pourvue d'épaulements 17 et 18 qui définissent entre eux une surface 19 cylindrique de révolution dont le diamètre est le même que celui de la surface 15 du manchon femelle 8.

L'épaulement 18 délimite, du côté de l'extrémité 11, une surface 20 cylindrique de révolution dont le diamètre est le même que celui de la surface 13 du manchon femelle 8.

L'épaulement 17 délimite. du côté de l'extrémité opposée 16, une surface 21 cylindrique de révolution dont le diamètre est inférieur à celui de la surface 19.

La section intérieure du manchon mâle 9 présente un diamètre constant dans une région 25 s'étendant sur une majeure partie de sa longueur et se rétrécit en 26 au voisinage de l'extrémité 11.

La section intérieure du manchon femelle 8 est étagée et se rétrécit en 22 au voisinage de l'extrémité 10.

Le diamètre intérieur de l'embouchure du manchon femelle 8 au niveau de l'extrémité 14 correspond à celui de la surface 21 du manchon mâle de sorte que les manchons 8 et 9 peuvent s'emboîter pour constituer l'insert 7, les épaulements 13 et 17 venant en appui l'un contre l'autre.

Le diamètre de la section intérieure du manchon femelle 8 dans la région 23 intermédiaire entre le rétrécissement 22 et l'embouchure 24 est égal à celui de la section intérieure du manchon mâle 9 au niveau de l'extrémité 16.

Les diamètres des rétrécissements 22 et 26 sont égaux.

Deux éléments 2 successifs sont reliés entre eux par un élément de liaison qui se présente dans l'exemple de réalisation décrit sous la forme d'un pion 30 comportant un corps 32 cylindrique de révolution et à ses extrémités deux têtes 31 d'un plus grand diamètre.

On peut réaliser par exemple le pion 30 à partir d'un fil métallique en repoussant localement et à intervalles réguliers la matière de ce fil pour former des zones élargies présentant chacune à mi-longueur un rétrécissement de section puis en sectionnant le fil au niveau de ces rétrécissements.

Le diamètre du corps 32 est légèrement inférieur à celui des rétrécissements 22 et 26 tandis que le diamètre des régions 23 et 25 est légèrement supérieur à celui des têtes 31.

Les manchons 8 et 9 sont fendus axialement sur toute leur longueur dans l'exemple décrit pour permettre l'introduction dans chacun de la tête 31 d'un pion 30, comme illustré sur les figures 5 et 7.

Dans le cas du manchon femelle 8, la tête 31 est introduite par l'extrémité 14, l'axe du corps 32 étant alors sensiblement perpendiculaire à l'axe X, puis le pion 30 est déplacé parallèlement à lui-même jusqu'à ce que la tête 31 vienne buter contre le rétrécissement 22.

Ensuite le pion 30 est pivoté d'un quart de tour pour prendre la position représentée en pointillés sur la figure 5, le corps 32 étant alors sensiblement coaxial avec l'axe X.

La largeur d'ouverture de la fente 33 réalisée sur le manchon femelle 8 est légèrement supérieure au diamètre du corps 32 du pion 30.

De même, le pion 30 est mis en place dans le manchon mâle 9 en introduisant la tête 31 par l'extrémité 16, l'axe du corps 32 étant alors sensiblement perpendiculaire à l'axe X, puis en faisant glisser le pion 30 parallèlement à lui-même jusqu'à ce que la tête 31 vienne buter contre le rétrécissement 26.

Le pion 30 est ensuite pivoté d'un quart de tour de manière à amener le corps 32 dans l'axe X du manchon 2, comme illustré sur la figure 7 en pointillés.

Une fois les têtes 31 des pions 30 en place dans les manchons 8 et 9, ces derniers sont introduits par leurs extrémités 14 et 16 dans le perçage 5. comme illustré sur la figure 6, et s'emboîtent l'un dans l'autre pour constituer l'insert 7, comme on peut le voir sur la figure 10.

De préférence, l'emboîtement des manchons 8 et 9 s'effectue avec un ajustement serré de telle sorte que ceux-ci restent assemblés par friction. Les manchons 8 et 9 peuvent ne présenter aucune élasticité notable.

Les manchons 8 et 9 sont retenus à l'intérieur du perçage 5 par ajustement serré d'une part de la surface 13 du manchon mâle 8 et d'autre part de la surface 20 du manchon mâle 9.

Bien entendu, on ne sort pas du cadre de la présente invention en réalisant l'assemblage des manchons 8 et 9 et leur fixation dans le corps creux 3 par soudure ou par tout autre moyen conventionnel.

Dans l'exemple de réalisation décrit, une pierre précieuse 45 est sertie sur chaque élément 2 au moyen d'une pièce de support 40 représentée isolément sur la figure 11.

Cette pièce de support 40 se présente sous la forme d'un corps cylindrique de révolution évidé en partie inférieure pour former une fourchette 41 destinée à s'engager à cheval sur l'insert 7 et évidée en partie supérieure pour former un logement conique 42.

La largeur d'ouverture de la fourchette 41 correspond au diamètre des surfaces 13 et 20.

Le diamètre de la pièce de support 40 correspond à celui du perçage borgne 6 de telle sorte qu'elle s'y trouve maintenue par ajustement serré.

Le logement 42 est surmonté par une mince paroi 44 destinée à être repoussée sur le dessus de la pierre 45 lors de l'opération de sertissage.

Le fond 43 du logement 42 est percé pour permettre une fois la pièce de support 40 insérée sans la pierre 45 dans le corps creux 3 de réaliser une fraisure 46 dans l'insert 7 pour recevoir l'extrémité intérieure de la pierre 45.

L'engagement de la fourchette 41 sur l'insert 7 s'effectue avec friction, ce qui procure à la fois une force de retenue supplémentaire de la pièce de support 40 et de l'insert 7 à l'intérieur du corps creux 3 et renforce la tenue de l'assemblage des manchons 8 et 9.

On a représenté sur la figure 13 un élément 2 tel que précédemment décrit, assemblé par un pion 30 à un élément d'extrémité 2' qui diffère de l'élément 2 par le fait que le corps creux 3' et la pièce de support 40' sont légèrement plus gros et par le fait que le perçage 5 n'est pas traversant mais borgne et accueille un insert 7' monobioc.

Plus particulièrement, cet insert 7' est constitué ici par un manchon dont la section intérieure présente un rétrécissement, monté avec ajustement serré dans le perçage 5 et fendu longitudinalement pour le montage de la tête 31 du pion 30, à l'instar des manchons 8 et 9 précédemment décrits.

De préférence, comme représenté, les pions 30 sont retenus avec un certain jeu à l'intérieur des inserts 7 et 7' et les éléments successifs de la chaîne disposent ainsi d'une possibilité de rotation entre eux autour de l'axe X et de translation selon cet axe X.

On peut grâce à cette mobilité obtenir des effets esthétiques intéressants, les orientations relatives des pierres n'étant alors jamais figées.

L'insert fixé dans le corps creux d'un élément 2 ou 2' peut servir, sans que l'on sorte du cadre de la présente invention, à retenir une extrémité d'un organe de liaison relié à l'autre extrémité à une chaîne à boules obtenue par le procédé conventionnel rappelé au début.

Dans l'exemple de réalisation des figures 14 à 20. les éléments 2" de la chaîne comportent chacun un corps creux 3 identique à celui-ci représenté sur la figure 2.

Ce corps creux reçoit un insert 7" représenté isolément sur la figure 18 et une pièce de support 40 identique à celle précédemment décrite en référence à la figure 11.

Les éléments 2" sont réunis par des organes de liaison 50 avec une possibilité de rotation selon un axe d'articulation Z perpendiculaire à l'axe X des inserts 7".

Plus particulièrement, chaque organe de liaison 50 comporte un corps 51 de section transversale rectangulaire, de grands côtés perpendiculaires à l'axe d'articulation Z, pourvu à ses deux extrémités de perçages 52 dans lesquels sont engagées des chevilles 53 venant en prise à leurs extrémités dans des perçages 54 de l'insert 7". Les axes des perçages 54 coupent perpendiculairement l'axe X.

L'insert 7" présente extérieurement la même géométrie que l'insert 7 représenté sur la figure 10, à l'exception des perçages 54. Il est traversé axialement par une fente 58, qui s'étend dans l'exemple décrit sur toute sa longueur, et présente un rétrécissement 59 de sa section extérieure. La fente 58 a, dans l'exemple décrit, une section transversale rectangulaire, de grands côtés perpendiculaires aux axes des perçages 54. La profondeur de la fente 58 correspond sensiblement aux trois quarts du plus grand diamètre extérieur de l'insert 7".

On ne sort pas du cadre de l'invention en ne fendant l'insert 7" longitudinalement qu'à ses extrémités axiales, sur une distance juste suffisamment longue pour permettre d'engager les organes de liaison 50.

Dans une variante de réalisation non représentée, l'insert n'est pas fendu longitudinalement sur toute sa longueur mais seulement à ses extrémités axiales.

Dans ce cas, l'insert peut présenter à chacune de ses extrémités axiales une fente qui s'étend sur toute la hauteur de l'insert, le traversant verticalement.

La géométrie de la pierre éventuellement fixée sur la boule dans laquelle est engagé l'insert tient alors compte du faut que l'insert n'est pas fendu longitudinalement sur toute sa longueur.

Il faut donner au terme fente employé dans la présente description un sens large, la fente pouvant présenter une section transversale qui ne comporte pas nécessairement deux côtes parallèles.

Dans une variante de réalisation non représentée, la fente permettant le montage de l'extrémité de l'organe de liaison ne débouche pas sur la surface latérale de l'insert mais seulement sur la surface d'extrémité de l'insert, destinée à venir dans le prolongement de la surface extérieure du corps creux.

Pour assembler les éléments 2", on commence par insérer les extrémités de deux organes de liaison 50 dans la fente 58 de l'insert 7", par exemple en les introduisant suivant l'axe X de l'insert 7", pour faire coïncider les perçages 52 et 54, puis on introduit les chevilles 53 dans ceux-ci. On suppose que l'un des organes de liaison 50 est déjà assemblé à un élément 2" et que l'autre est libre.

L'insert 7" est ensuite introduit dans le perçage 5 du corps 3 puis la pièce de support 40 est mise en place, la fourchette 41 venant s'engager sur le rétrécissement de section 59 précité.

Le mode de réalisation des figures 14 à 20 permet de maintenir les pierres dans une orientation donnée autour de l'axe X des inserts.

Bien entendu, on ne sort pas du cadre de la présente invention en modifiant la nature et la géométrie des éléments successifs composant la chaîne, ces derniers pouvant ne pas accueillir de pierres précieuses, les corps creux des éléments pouvant être réalisés avec des perles par exemple.

## Revendications

1. Chaîne ornementale composée d'éléments successifs, dans laquelle l'un au moins desdits éléments (2 ; 2' ; 2") comporte un corps creux (3 ; 3') à l'intérieur duquel est fixé un insert (7 ; 7' ; 7") conformé pour retenir un organe de liaison (30 ; 50) relié à un élément adjacent (2 ; 2' ; 2") de la chaîne, cet insert (7 ; 7' ; 7") étant constitué par au moins un manchon, **caractérisée par le fait que** le manchon comporte une fente (33, 38 ; 58) suffisamment large pour permettre le passage du corps (32 ; 51) de l'organe de liaison.

2. Chaîne selon la revendication 1, **caractérisée par le fait que** ledit corps creux (3 ; 3') est sphérique.

3. Chaîne selon l'une quelconque des revendications précédentes, **caractérisée par le fait que** ledit corps creux (3 ; 3') est réalisé par décolletage.

4. Chaîne selon l'une quelconque des revendications précédentes, **caractérisée par le fait que** ledit insert (7 ; 7") est fixé dans un perçage (5) traversant le corps creux (3).

5. Chaîne selon l'une quelconque des revendications précédentes, **caractérisée par le fait que** le corps creux (3 ; 3') comporte un perçage borgne (6) d'axe (Y) perpendiculaire à celui (X) de l'insert (7 ; 7' ; 7") pour recevoir une pièce de support (40 ; 40') d'une pierre précieuse (45).

6. Chaîne selon la revendication précédente, **caractérisée par le fait que** ladite pièce de support (40 ; 40') présente une fourchette (41) conformée pour s'engager à cheval sur l'insert (7 ; 7' ; 7"), lequel comporte de préférence un rétrécissement de sa section extérieure.

7. Chaîne selon l'une quelconque des revendications précédentes, **caractérisée par le fait que** l'insert (7 ; 7' ; 7") est retenu par ajustement serré à l'intérieur dudit corps creux (3 ; 3').

8. Chaîne selon l'une quelconque des revendications précédentes, **caractérisée par le fait que** l'organe de liaison (30) comporte une tête élargie (31) à son extrémité retenue dans l'insert (7 ; 7').

9. Chaîne selon l'une quelconque des revendications précédentes, **caractérisée par le fait que** l'insert (7) est constitué par deux manchons (8 ; 9) fendus longitudinalement et présentant chacun un rétrécissement (22 ; 26) de sa section intérieure.

10. Chaîne selon la revendication précédente, **caractérisée par le fait que** lesdits manchons (8 ; 9) sont conformés pour s'emboîter l'un dans l'autre.

11. Chaîne selon l'une quelconque des revendications précédentes, **caractérisée par le fait que** l'insert (7 ; 7') et l'organe de liaison (30) sont conformés de telle sorte que ce dernier est retenu dans l'insert (7 ; 7') avec une possibilité de rotation autour de l'axe (X) de l'insert (7 ; 7').

12. Chaîne selon l'une quelconque des revendications précédentes, **caractérisée par le fait que** l'insert et l'organe de liaison sont conformés de telle sorte que ce dernier est retenu dans l'insert (7 ; 7') avec une possibilité de déplacement selon l'axe (X) de l'insert.

13. Chaîne selon l'une quelconque des revendications précédentes, **caractérisée par le fait que** l'organe de liaison est constitué par un pion (30) à deux têtes (31).

14. Chaîne selon la revendication précédente, **caractérisée par le fait que** la longueur du pion (30) est comprise entre 2 et 20 mm.

15. Chaîne selon l'une quelconque des revendications 1 à 7, **caractérisée par le fait que** l'organe de liaison est monté dans l'insert avec une possibilité de pivotement selon un axe d'articulation (Z) perpendiculaire à l'axe (X) de l'insert (7").

16. Chaîne selon la revendication précédente, **caractérisée par le fait que** l'organe de liaison (50) présente un corps (51) de section transversale rectangulaire, de grands côtés perpendiculaires à l'axe d'articulation (Z) et pourvu de deux perçages (52) chacun pour le passage d'une cheville (53).

17. Chaîne selon la revendication précédente, **caractérisée par le fait que** chaque cheville (53) est engagée par ses extrémités dans des perçages (54) réalisés sur l'insert (7").

18. Chaîne selon l'une quelconque des revendications 15 à 17, **caractérisée par le fait que** l'insert (7") est monobloc.

19. Chaîne selon l'une quelconque des revendications précédentes, **caractérisée par le fait que** l'insert présente à ses extrémités axiales des surfaces par exemple sphériques destinées à se situer dans le prolongement de la surface extérieure du corps creux.

20. Chaîne selon l'une quelconque des revendications précédentes, **caractérisée par le fait que** l'insert est sans élasticité sensible vers l'extérieur.

## Claims

1. An ornamental chain made up of successive elements, in which at least one of said elements (2; 2'; 2") includes a hollow body (3; 3') inside which an insert (7; 7'; 7") is fixed that is designed to retain a link member (30; 50) that is linked to an adjacent element (2; 2'; 2") of the chain, said insert (7; 7'; 7") being constituted by at least one sleeve, the chain being **characterized by** the fact that the sleeve includes a slot (33, 38; 58) that is wide enough to enable the shank (32; 51) of the link member to pass therethrough.

2. A chain according to claim 1, **characterized by** the fact that said hollow body (3; 3') is spherical.

3. A chain according to any preceding claim, **characterized by** the fact that said hollow body (3; 3') is made by turning.

4. A chain according to any preceding claim, **characterized by** the fact that said insert (7; 7") is fixed in a bore (5) passing through the hollow body (3).

5. A chain according to any preceding claim, **characterized by** the fact that the hollow body (3; 3') includes a blind bore (6) of axis (Y) perpendicular to the axis (X) of the insert (7; 7'; 7") in order to receive a support piece (40; 40') for a precious stone (45).

6. A chain according to the preceding claim, **characterized by** the fact that said support piece (40; 40') has a fork (41) designed to be engaged astride the insert (7; 7'; 7") which preferably includes a narrowing of its outside section.

7. A chain according to any preceding claim, **characterized by** the fact that the insert (7; 7'; 7") is retained as a force fit inside said hollow body (3; 3').

8. A chain according to any preceding claim, **characterized by** the fact that the link member (30) includes an enlarged head (31) at its end retained in the insert (7; 7').

9. A chain according to any preceding claim, **characterized by** the fact that the insert (7) is constituted by two longitudinally-slotted sleeves (8; 9), each having a narrowing (22; 26) of its inside section.

10. A chain according to the preceding claim, **characterized by** the fact that said sleeves (8; 9) are designed to interfit one inside the other.

11. A chain according to any preceding claim, **characterized by** the fact that the insert (7; 7') and the link member (30) are designed so that said link member is retained in the insert (7; 7') with the possibility of rotating about the axis (X) of the insert (7; 7').

12. A chain according to any preceding claim, **characterized by** the fact that the insert and the link member are designed so that said link member is retained in the insert (7; 7') with the possibility of being displaced along the axis (X) of the insert.

13. A chain according to any preceding claim, **characterized by** the fact that the link member is constituted by a pin (30) having two heads (31).

14. A chain according to the preceding claim, **characterized by** the fact that the length of the pin (30) lies in the range 2 mm to 20 mm.

15. A chain according to any one of claims 1 to 7, **characterized by** the fact that the link member is mounted in the insert with the possibility of pivoting about a pivot axis (Z) perpendicular to the axis (X) of the insert (7").

16. A chain according to the preceding claim, **characterized by** the fact that the link member (50) has a shank (51) of rectangular cross-section whose long sides are perpendicular to the pivot axis (Z), said shank being provided with two holes (52) through which a respective peg (53) passes.

17. A chain according to the preceding claim, **characterized by** the fact that each peg (53) is engaged, via its ends, in holes (54) made in the insert (7").

18. A chain according to any one of claims 15 to 17, **characterized by** the fact that the insert (7") is a single block.

19. A chain according to any preceding claim, **characterized by** the fact that at each of its axial ends, the insert has a surface, e.g. a spherical surface, that is designed to be situated in continuation with the outside surface of the hollow body.

20. A chain according to any preceding claim, **characterized by** the fact that the insert is substantially without elasticity towards the outside.

## Patentansprüche

1. Aus mehreren aufeinanderfolgenden Gliedern zusammengesetzte Schmuckkette, bei der mindestens eines der Glieder (2; 2'; 2") einen Hohlkörper (3; 3') aufweist, in dessen Innern ein Einsatz (7; 7'; 7") befestigt ist, der so ausgelegt ist, daß er ein mit einem benachbarten Kettenglied (2; 2'; 2") verbundenes Verbindungselement (30; 50) hält, und der von mindestens einer Hülse gebildet ist, **dadurch gekennzeichnet, daß** die Hülse ein Fenster (33, 38; 58) aufweist, das genügend groß ist, um den Hauptteil (32; 51) des Verbindungselements hindurchzulassen.

2. Kette nach Anspruch 1, **dadurch gekennzeichnet, daß** der Hohlkörper (3; 3') kugelförmig ist.

3. Kette nach Anspruch 1 oder 2, **dadurch gekennzeichnet, daß** der Hohlkörper (3; 3') durch Drehen hergestellt ist.

4. Kette nach einem der vorhergehenden Ansprüche, **dadurch gekennzeichnet, daß** der Einsatz (7; 7") in einer den Hohlkörper (3) durchsetzenden Bohrung (5) befestigt ist.

5. Kette nach einem der vorhergehenden Ansprüche, **dadurch gekennzeichnet, daß** der Hohlkörper (3; 3') eine Sackbohrung (6) mit einer zur Achse (X) des Einsatzes (7; 7'; 7") senkrechten Achse (Y) zur Aufnahme einer Fassung (40; 40') für einen Edelstein (45) aufweist.

6. Kette nach einem der vorhergehenden Ansprüche, **dadurch gekennzeichnet, daß** die Fassung (40; 40') einen Bügel (41) bildet, der so ausgebildet ist, daß er den Einsatz (7; 7'; 7") umgreift, wobei der Einsatz vorzugsweise in seinem äußeren Teil eine Einschnürung aufweist.

7. Kette nach einem der vorhergehenden Ansprüche, **dadurch gekennzeichnet, daß** der Einsatz (7; 7'; 7") durch Preßsitz im Innern des Hohlkörpers (3; 3') gehalten ist.

8. Kette nach einem der vorhergehenden Ansprüche, **dadurch gekennzeichnet, daß** das Verbindungselement (30) an seinem in dem Einsatz (7; 7') gehaltenen Ende einen erweiterten Kopf (31) aufweist.

9. Kette nach einem der vorhergehenden Ansprüche, **dadurch gekennzeichnet, daß** der Einsatz (7) von zwei längsgeschlitzten Hülsen (8; 9) gebildet ist, deren jede in ihrem inneren Teil eine Einschnürung (22; 26) aufweist.

10. Kette nach Anspruch 9, **dadurch gekennzeichnet, daß** die Hülsen (8; 9) ineinandergreifen.

11. Kette nach einem der vorhergehenden Ansprüche, **dadurch gekennzeichnet, daß** der Einsatz (7; 7') und das Verbindungselement (30) so ausgebildet sind, daß das letztere in dem Einsatz (7; 7') um die Achse (X) des Einsatzes (7; 7') drehbar gehalten ist.

12. Kette nach einem der vorhergehenden Ansprüche, **dadurch gekennzeichnet, daß** der Einsatz und das Verbindungselement so ausgebildet sind, daß das letztere in dem Einsatz (7; 7') längs dessen Achse (X) verschiebbar gehalten ist.

13. Kette nach einem der vorhergehenden Ansprüche, **dadurch gekennzeichnet, daß** das Verbindungselement von einem Metallstück (30) mit zwei Köpfen (31) gebildet ist.

14. Kette nach einem der vorhergehenden Ansprüche, **dadurch gekennzeichnet, daß** die Länge des Metallstücks (30) 2 bis 20 mm beträgt.

15. Kette nach einem der Ansprüche 1 bis 7, **dadurch gekennzeichnet, daß** das Verbindungselement in dem Einsatz längs einer zur Achse (X) des Einsatzes (7") senkrechten Gelenkachse (Z) schwenkbar montiert ist.

16. Kette nach einem der vorhergehenden Ansprüche, **dadurch gekennzeichnet, daß** das Verbindungselement (50) einen Hauptteil (51) mit rechteckigem Querschnitt aufweist, dessen lange Seiten senkrecht zu der Gelenkachse (Z) verlaufen und der zwei Bohrungen (52) zum Durchgang jeweils eines Stiftes (53) aufweist.

17. Kette nach Anspruch 16 **dadurch gekennzeichnet, daß** jeder Stift (53) mit seinen Enden in die in dem Einsatz (7") ausgebildeten Bohrungen (54) eingreift.

18. Kette nach einem der Ansprüche 15 bis 17, **dadurch gekennzeichnet, daß** der Einsatz (7") einstückig ist.

19. Kette nach einem der vorhergehenden Ansprüche, **dadurch gekennzeichnet, daß** der Einsatz an seinen axialen Enden beispielsweise kugelförmige Flächen aufweist, die sich in die Verlängerung der Außenfläche des Hohlkörpers einpassen.

20. Kette nach einem der vorhergehenden Ansprüche, **dadurch gekennzeichnet, daß** der Einsatz nach außen im wesentlichen unelastisch ist.
